# EUROPÄISCHE PATENTSCHRIFT

(11) **EP 0 402 624 B1**
(45) Veröffentlichungstag und Bekanntmachung des Hinweises auf die Patenterteilung: **20.07.1994**
(21) Anmeldenummer: 90108763.5
(22) Anmeldetag: 10.05.1990
(51) Int. Cl.: E21B 10/56, E21B 10/40, E21B 10/44

(54) **Drehschlagbohrer für ein von Hand führbares Bohrgerät**
Rotation-percussion drill bit for a portable drilling machine
Trépan à rotation percussion pour un appareil de forage portatif

(30) Priorität: 13.06.1989 DE 3919264
(43) Veröffentlichungstag der Anmeldung: 19.12.1990
(73) Patentinhaber: FRIEDRICH DUSS MASCHINENFABRIK GMBH & CO., D-75387 Neubulach (DE)
(72) Erfinder: Schroth, Gerhard, D-7265 Neubulach (DE)
(74) Vertreter: Reinhardt, Harry

(56) Entgegenhaltungen:
- DE-A- 2 522 300
- DE-A- 3 408 225
- DE-A- 3 831 535
- FR-A- 1 174 641

## Beschreibung

Die Erfindung bezieht sich auf einen Bohrer entsprechend dem Oberbegriff des Patentanspruches 1.

Bei den üblichen Bohrern dieser Art (DE-A 3408225; DE-A- 354 355; DE-A- 24 23 511; DE-A- 24 23 510; DE-A- 25 28 003) sind Hartmetallstifte mit rundem Querschnittsprofil in entsprechenden stirnseitigen Aufnahmebohrungen des Bohrkopfes eingelötet. Die peripheren Hartmetallstifte sind bei neuen Bohrern vollständig innerhalb der axialen Projektion des Bohrers angeordnet oder stehen dank einer zur Bohrachse geneigten Einbettung mit ihrem stirnseitigen Teil geringfügig über die Mantelfläche des Bohrkopfes hervor. Jedenfalls besteht das Bestreben, die peripheren Hartmetallstifte möglichst dicht am Außenumfang des Bohrkopfes anzubringen bzw. so zu verankern, daß sie die benachbarte Mantelfläche des Bohrkopfes wenigstens geringfügig überragen, ohne daß ihre Verankerung ernstlich gefährdet wäre. Die Erfahrung hat gezeigt, daß Verankerung und Abstutzung der peripheren Hartmetallstifte in ihren Aufnahmebohrungen mit zunehmendem Verschleiß, d.h. bei zunehmender Abtragung von Bohrkopfmaterial im Bereich der Mantelfläche des Bohrkopfes wesentlich geschwächt werden, so daß es im Extremfall sogar zu einem Bruch dieser Hartmetallstifte kommen kann.

Im übrigen haben Untersuchungen gezeigt, daß bei einer zur Bohrerachse parallelen und möglichst peripheren Anordnung der Hartmetallstifte beim Bohren ein erhöhter Drehwiderstand auftritt, insbesondere, wenn solche peripheren Hartmetallstifte durch größeren Verschleiß am Außenumfang des Bohrkopfes entlang ihrer äußeren Mantellinie freigelegt sind. Dieser unerwünschte Effekt hängt vermutlich mit einer Verkeilung von Bohrmehl in den keilförnigen Hohlräumen zusammen, die bei einem benutzten Bohrer im Bereich der peripheren Hartmetallstifte auftreten.

Andererseits kann bei einer extrem schrägen Einbettung der peripheren Hartmetallstifte und entsprechendem Abrieb an der benachbarten Mantelfläche des Bohrkopfes die Belastung durch das rhythmische axiale Schlagen so stark werden, daß es ebenfalls zum Bruch kommen kann.

Es hat sich nun überraschenderweise gezeigt, daß die aufgeführten Nachteile herkömmlicher Bohrer weitgehend entfallen und sogar ein erheblich gesteigerter Bohrfortschritt zu verzeichnen ist, wenn der Bohrer entsprechend den Merkmalen des Patentanspruches 1 ausgestaltet ist.

Bei einer solchen Ausbildung ist die Aufnahmebohrung für die Mehrkantstifte so ausgeführt, daß diese fast passend in die Bohrer, also zentrierend eingesetzt werden können. Das vor dem Einführen des Hartmetallstiftes eingebrachte Lot verteilt sich beim Erhitzen und Einführen des Hartmetallstiftes in den Räumen zwischen der inneren Mantelfläche der Aufnahmebohrung und den ebenen Umfangsflächen des polygonalen Hartmetallstiftes. Dadurch ergibt sich eine wesentlich bessere Verankerung im Vergleich zur analogen Verankerung von Hartmetallstiften mit rundem Querschnittsprofil, die beim Einführen in die zugehörige Aufnahmebohrung nicht exakt zentrierbar sind. Aufgrund dieser Voraussetzungen können die peripheren Hartmetallstifte in die peripheren Aufnahmebohrungen so eingesetzt werden, daß sie entlang einer äußeren Längskante bereits vor Benutzung des Bohrers (also ohne Berücksichtigung des zu erwartenden Verschleißes) die benachbarte Mantelfläche des Bohrkopfes radial überragen. Dabei können die peripheren Hartmetallstifte parallel zur Bohrachse oder mit einer Neigung von vorzugsweise 3° eingesetzt werden. Es hat sich gezeigt, daß bei einer solchen Anordnung und Gestaltung der Hartmetallstifte die Maßhaltigkeit des Bohrers im Bereich des Bohrkopfes über einen längeren Zeitraum hinweg größer ist als bei herkömmlichen Bohrern. Auch die Bohrungen als solche sind maßhaltiger. Sie weisen eine exakte Rundung auf. Das Freilegen der äußeren Hartmetallstifte wird verhindert, da die Mantelfläche des Bohrkopfes durch die überstehende Längskante der Hartmetallstifte vor Verschleiß geschützt ist. Schließlich haben Versuche ergeben, daß der Bohrfortschritt gegenüber herkömmlichen Bohrern mit Hartmetallstiften runden Querschnittsprofils bis zu etwa 10% höher sein kann. Die Erhöhung des Bohrfortschritts gegenüber diesen herkömmlichen Bohrern steigert sich mit zunehmender Abnützung des Bohrers.

Schließlich ist es möglich, die Stifte im eingelöteten Zustand stirnseitig nachzuschärfen.

Nachstehend wird die Erfindung anhand der Zeichnung an mehreren Ausführungsbeispielen erläutert. Es zeigen:
- Fig. 1 und 2: den Bohrer beim Bohren in einer Betonwand in Seitenansicht und Draufsicht,
- Fig. 3,4,5,6: Varianten eines Bohrers in einer Darstellung gemäß den Fign. 1,2,
- Fig. 7: einen Ausschnitt aus einem vergrößert dargestellten Bohrer in Draufsicht,
- Fig. 8,9: einen Hartmetallstift aus den Ausführungsbeispielen gemäß den Figuren 1-7 in Seitenansicht und Draufsicht,
- Fig.10,11: den koaxialen Hartmetallstift in einer Darstellung entsprechend den Fign. 8,9 und
- Fig. 12: den koaxialen Hartmetallstift gemäß Fig. 10 in einer um 90° gedrehten Position.

Der im folgenden als 'Bohrer' bezeichnete Drehschlagbohrer ist zum drehschlagenden Bohren in Beton, Gestein und dergleichen mittels eines von Hand führbaren elektropneumatischen Behrgerätes bestimmt und geeignet. Der Bohrkopf 10 aus Stahl weist wenigstens in diametralen Bereichen seines Außenumfanges etwa zylindrische Mantelflächen 10a auf. Hartmetallstifte 11,11' sind mit axialen Abschnitten gleichen Durchmessers in zylindrischen Aufnahmebohrungen 12 (Fig. 7) des Behrkopfes 10 verankert. Sie sind in derartiger Anordnung in den Aufnahmebohrungen aufgenomnen und eingelötet, daß wenigstens zwei periphere Hartmetallstifte 11' über die benachbarte Mantelfläche 10a des Bohrkopfes über ihre gesamte Länge radial vorstehen. Die Hartmetallstifte 11,11' weisen ein polygonales Querschnittsprofil auf. Sie sind je an der inneren Mantelfläche ihrer Aufnahmebohrung 12 mittels ihrer Längskanten 11a zentriert. In sämtlichen Ausführungsbeispielen stehen die peripheren Hartmetallstifte 11' derart über ihre gesamte Länge über die benachbarte Mantelfläche 10a des Bohrkopfes radial vor, daß sie entlang ihrer äußeren Längskante 11a außerhalb der axialen Projektion des Drehschlagbohrers liegen. In den konkreten Ausführungsbeispielen schließen die peripheren Hartmetallstifte 11' einen Winkel Alpha zur Bohrerachse a-a, der etwa 3° beträgt.

In den Ausführungsbeispielen der Figuren 1-7 sind die Stirnseiten der Hartmetallstifte 11,11' durch zwei einen Winkel von ca. 90° zueinander einschließenden Flächen gebildet, die in einer zur Stiftachse b-b senkrecht und zur Bohrerachse a-a radial verlaufenden Schneide aneinandergrenzen. In den zeichnerisch dargestellten Ausführungsbeispielen entspricht das Querschnittsprofil der in den Aufnahmebohrungen 12 aufgenomnenen axialen Abschnitte der Hartmetallstifte 11, 11' einem regelmäßigen Achteck. Der im Bohrkopf in einer stirnseitigen Anformung 10b eingebettete und zentral angeordnete Hartmetallstift 11 ist größer als die übrigen peripheren bzw. nicht zentralen Hartmetallstifte. Der koaxiale Hartmetallstift 11 ist so angeordnet, daß er die übrigen Hartmetallstifte 11' in axialer Richtung überragt. Die Stirnseite dieses zur Bohrerachse a-a koaxialen Hartmetallstiftes 11 ist durch vier Flächen von gleichem Grundriß gebildet. Diese vier Flächen grenzen unter Bildung von vier Schneiden 11c' aneinander. Die Schneiden verlaufen entlang von Radialen Y, X (Fig. 11). Zwei Schneiden 11c' verlaufen entlang einer ersten Radialen Y und schließen einen Winkel von 90° zueinander ein. Zwei weitere Schneiden 11c'' verlaufen entlang einer zweiten, zur ersten serkrecht stehenden Radialen X und schließen einen Winkel von 135° zueinander ein. In allen Ausführungsbeispielen liegen die Schneiden 11c; 11c'; 11c'' je* in einer Ebene. Alle Hartmetallstifte 11, 11, des Bohrkopfes 10 weisen ein Querschnittsprofil auf, das einem regelmäigen Achteck entspricht. Alle peripheren Hartmetallstifte 11' weisen gleiche Größe auf. Der als Zentrierorgan beim Bohren dienende zentrale Hartmetallstift 11 ist größer als ein zwischen dem zentralen Hartmetallstift 11 und einem peripheren Hartmetallstift 11' eingebetteter Hartmetallstift 11'', der so groß wie der periphere Hartmetallstift 11' oder auch etwas kleiner ausgebildet sein kann.
* mit zwei Längskanten

Das Ausführungsbeispiel gemäß den Fign. 3 und 4 unterscheidet sich vom Ausführungsbeispiel gemäß den Fign. 1 und 2 im wesentlichen dadurch, daß der Schaft 10a mit einer das Bohrklein aus dem Bohrloch fördernden Förderwendel versehen ist. Das Ausführungsbeispiel der Fign. 5 und 6 unterscheidet sich vom Ausführungsbeispiel der Fign. 3, 4 im wesentlichen dadurch, daß lediglich zwei periphere Hartmetallstifte 11' und im übrigen eine Hartmetallplatte 14 vorgesehen ist, welche senkrecht zu einer Ebene c-c steht, in welcher die peripheren Hartmetallstifte 11' liegen.

## Patentansprüche

1. Bohrer (Drehschlagbohrer) zum drehschlagenden Bohren in Beton, Gestein und dergleichen für ein von Hand führbares elektropneumatisches Bohrgerät mit einem mit Hartmetallstiften (11) bestückten Bohrkopf (10) aus Stahl, der wenigstens in diametralen Bereichen seines Außenumfangs etwa zylindrische Mantelflächen (10a) aufweist, wobei die Hartmetallstifte (11) mit axialen Abschnitten gleichen Durchmessers in zylindrischen Aufnahmebohrungen (12) des Bohrkopfes (10) in derartiger Anordnung aufgenommen und eingelötet sind, daß wenigstens zwei periphere Hartmetallstifte (11') über die benachbarte Mantelfläche (10a) des Bohrkopfes (10) radial vorstehen,
dadurch gekennzeichnet, daß die Hartmetallstifte (11') des Bohrkopfes (10) ein polygonales Querschnittsprofil aufweisen und mittels ihrer an der Wandung der entsprechenden Aufnahmebohrung (12) anliegenden Längskanten (11a) zentriert sind, wobei die Wandung der Aufnahmebohrung (12) je mit zwischen zwei benachbarten Längskanten (11a) gebildeten Flächen der Hartmetallstifte (11') mit Lot gefüllte, kreissegmentförmige Zwischenräume begrenzt.

2. Drehschlagbohrer nach Anspruch 1, dadurch gekennzeichnet, daß periphere Hartmetallstifte (11') derart über ihre gesamte Länge über die benachbarte Mantelfläche (10a) des Bohrkopfes (10) radial vorstehen, daß wenigstens eine ihrer Längskanten (11a) außerhalb der axialen Projektion des Drehschlagbohrers liegt.

3. Bohrer nach Anspruch 1 oder 2, dadurch gekennzeichnet, daß periphere Hartmetallstifte (11′) einen Winkel Alpha zur Bohrerachse (a-a) einschließen, der kleiner als 6 Grad ist.

4. Bohrer nach einem der Ansprüche 1 bis 3, dadurch gekennzeichnet, daß die Stirnseiten der peripheren Hartmetallstifte (11′) durch zwei einen Winkel von ca. 90° zueinander einschließenden Flächen gebildet sind, die in einer zur Stiftachse (b-b) senkrecht und zur Bohrerachse (a-a) radial verlaufenden Schneide (11c) aneinandergrenzen.

5. Bohrer nach einem der vorhergehenden Ansprüche, dadurch gekennzeichnet, daß das Querschnittsprofil der in den Aufnahmebohrungen (12) aufgenommenen axialen Abschnitte der Hartmetallstifte (11;11′) einem regelmäßigen Achteck entspricht.

6. Bohrer nach einem der Ansprüche 1 bis 3, dadurch gekennzeichnet, daß die Stirnseite eines zur Bohrerachse (a-a) koaxialen Hartmetallstiftes (11) des Bohrkopfes (10) durch vier Flächen von gleichem Grundriß gebildet ist, welcher unter Bildung von vier Schneiden aneinandergrenzen, von welchen zwei Schneiden (11c′) entlang einer ersten Radialen (y) verlaufen und einen Winkel von 90° zueinander einschließen und von welchen zwei weitere (11c˝) entlang einer zweiten Radialen (x) verlaufen und einen Winkel von etwa 135° zueinander einschließen (Fig. 10-12).

7. Bohrer nach einem der vorhergehenden Ansprüche, gekennzeichnet durch einen koaxial zur Bohrerachse (a-a) angeordneten Hartmetallstift (11), der die übrigen Hartmetallstifte (11′) in axialer Richtung überragt.

8. Bohrer nach Anspruch 6, dadurch gekennzeichnet, daß die Schneiden (11c) je mit zwei benachbarten Längskanten (11b′) in einer Ebene liegen.

9. Bohrer nach einem der vorhergehenden Ansprüche, dadurch gekennzeichnet, daß alle Hartmetallstifte (11,11′) des Bohrkopfes (10) ein Querschnittsprofil aufweisen, das einem regelmäßigen Achteck entspricht, wobei alle peripheren Hartmetallstifte (11′) gleiche Größe aufweisen.

## Claims

1. Drill bit (Rotation-percussion drill bit) for rotation-percussion drilling in concrete, stone and so on for a portable electro-pneumatic drilling apparatus comprising a steel drill head (10) equipped with hard metal pins (11), which drill head (10) comprises approximately cylindrically curved surfaces (10a) at least in diametrically opposed regions of its circumference, wherein said hard metal pins (11) with axial parts of the same diameter are taken and soldered in cylindrically drilled recesses (12) of said drill head (10) in such an arrangement, that at least two peripherically arranged hard metal pins (11') protrude from said related curved surface (10a) of said drill head (10) radially,
characterized in that said hard metal pins (11') of said drill head (10) are polygonally profiled in cross-section and are centered by their longitudinal edges (11a) tight-fitting at the wall of said corresponding drilled recess (13), wherein said wall of said drilled recess (12) together with surfaces of said hard metal pins (11') between two related longitudinal edges (11a) each mark the boundary of circle-segment shaped spaces filled with solder.

2. Rotation-percussion drill bit according to claim 1, characterized in that said peripherically arranged hard metal pins (11') protrude from the related curved surface (10a) of said drill head (10) over their whole length radially in such a manner, that at least one of their logitudinal edges (11a) is outside of an axial projection of said drill bit.

3. Rotation-percussion drill bit according to claim 1 or 2, characterized in that said peripherically arranged hard metal pins (11') have an angle alpha smaller than 6° to the drill axis (a-a).

4. Rotation-percussion drill bit according to claim 1 to 3, characterized in that the front faces of said peripherically arranged hard metal pins (11') are constituted by two surfaces concluding an angle of approximately 90° between each other and adjoining each other in a cutting edge (11c) perpendicularly arranged to a pin axis (b-b) and radially arranged to the drill axis (a-a).

5. Rotation-percussion drill bit according to one of the preceding claims, characterized in that said axial parts of said hard metal pins (11;11') taken in said drilled recesses (12) are profiled as a regular octagon in cross-section.

6. Rotation-percussion drill bit according to claims 1 to 3, characterized in that a front face of a hard metal pin (11) of said drill head (10) coaxially arranged to said drill axis is constituted by four surfaces identical in top plan view and adjoining each other in four cutting edges, two first edges (11c') of which are arranged along a first radial line (y) and conclude an angle of 90° between each other and two second edges (11c'') of which are arranged along a second radial line (x) and conclude an angle of 135° between each other (fig. 10-12).

7. Rotation-percussion drill bit according to one of the preceding claims, characterized by a hard metal pin (11) coaxially arranged to a drill axis (a-a) and protruding from the rest of said hard metal pins (11') in axial direction.

8. Rotation-percussion drill bit according to claim 6, characterized in that said cutting edges (11c) together with two related longitudinal edges (11b') each are arranged in one plane.

9. Rotation-percussion drill bit according to one of the preceding claims, characterized in that all of said hard metal pins (11,11') of said drill head (10) are profiled as a octagon in cross-section, wherein all of the peripherically arranged hard metal pins (11') are identically shaped.

## Revendications

1. Trépan (trépan à rotation-percussion) pour le forage par rotary-percussion dans du béton, roches et autres, pour un appareil de forage portatif électropneumatique, avec un outil (10) en acier, garni de pastilles (11) et présentant des surfaces d'enveloppe (10a) à peu près cylindriques, dans des zones diamétrales de son pourtour externe, au moins, les pastilles (11) étant logées et soudées, par des sections axiales de même diamètre, dans des trous de réception cylindriques (12) de l'outil (10), avec une disposition telle que deux pastilles périphériques (11'), au moins, dépassent dans le sens radial de la surface d'enveloppe limitrophe (10a) de l'outil (10), caractérisé en ce que les pastilles (11') de l'outil (10) présentent un profil polygonal en coupe transversale, et sont centrées au moyen de leurs bords longitudinaux (11a), s'appliquant sur la paroi du trou de réception correspondant (12), la paroi du trou de réception (12) limitant, par des surfaces des pastilles (11'), formées entre deux bords longitudinaux adjacents (11a), des espaces intermédiaires en forme de segment de cercle, remplis d'alliage fusible.

2. Trépan à rotation-percussion suivant la revendication 1, caractérisé en ce que des pastilles périphériques (11') dépassent dans le sens radial, sur la totalité de leur longueur, de la surface d'enveloppe limitrophe (10a) de l'outil (10), de sorte que l'un de leurs bords longitudinaux (11a), au moins, se situe en dehors de la projection axiale du trépan.

3. Trépan suivant l'une des revendications 1 et 2, caractérisé en ce que des pastilles périphériques (11') forment un angle alpha, inférieur à 6°, par rapport à l'axe du trépan (a - a).

4. Trépan suivant l'une quelconque des revendications 1 à 3, caractérisé en ce que les côtés frontaux des pastilles périphériques (11') sont formés par deux surfaces, qui forment entre elles un angle de 90° environ et jouxtent en un tranchant (11c), situé à la perpendiculaire de l'axe des pastilles (b - b) et dans le sens radial par rapport à l'axe du trépan (a - a).

5. Trépan suivant l'une quelconque des revendications précédentes, caractérisé en ce que le profil en coupe transversale des sections axiales des pastilles (11; 11'), logées dans les trous de réception (12), correspond à un octogone régulier.

6. Trépan suivant l'une quelconque des revendications 1 à 3, caractérisé en ce que le côté frontal d'une pastille (11) de l'outil (10), coaxiale à l'axe du trépan (a - a), est formé par quatre surfaces de même projection horizontale, qui jouxtent en formant quatre tranchants, dont deux (11c') se situent le long d'une première ligne radiale (y) et forment entre eux un angle de 90°, et dont deux autres (11c'') se situent le long d'une seconde ligne radiale (x) et forment entre eux un angle de l'ordre de 135° (figures 10 à 12).

7. Trépan suivant l'une quelconque des revendications précédentes, caractérisé par une pastille (11), coaxiale à l'axe du trépan (a - a) et dépassant des autres pastilles (11') dans le sens axial.

8. Trépan suivant la revendication 6, caractérisé en ce que les tranchants (11c) se situent dans un plan avec deux bords longitudinaux adjacents (11b').

9. Trépan suivant l'une quelconque des revendications précédentes, caractérisé en ce que toutes les pastilles (11, 11') de l'outil (10) présentent un profil en coupe transversale, correspondant à un octogone régulier, toutes les pastilles périphériques (11') ayant la même dimension.
